# EUROPÄISCHE PATENTSCHRIFT

(11) **EP 1 066 160 B1**
(45) Veröffentlichungstag und Bekanntmachung des Hinweises auf die Patenterteilung: **08.01.2003**
(21) Anmeldenummer: 99911701.3
(22) Anmeldetag: 24.02.1999
(51) Int. Cl.: B41F 23/04, F26B 21/08

(54) **OFFSETDRUCKVERFAHREN UND OFFSETDRUCKMASCHINE**
OFFSET PRINTING METHOD AND AN OFFSET PRINTING MACHINE
PROCEDE ET MACHINE D'IMPRESSION OFFSET

(30) Priorität: 25.02.1998 DE 19807690; 16.11.1998 DE 19852714
(43) Veröffentlichungstag der Anmeldung: 10.01.2001
(73) Patentinhaber: Koch, Hans-Peter, 22047 Hamburg (DE)
(72) Erfinder: Koch, Hans-Peter, 22047 Hamburg (DE)
(74) Vertreter: Thomas, Götz
(86) Internationale Anmeldenummer: EP9901181
(87) Internationale Veröffentlichungsnummer: WO99043501

(56) Entgegenhaltungen:
- EP-A- 0 723 128
- WO-A-97/04962
- US-A- 4 012 847
- US-A- 4 341 167
- PATENT ABSTRACTS OF JAPAN vol. 17, no. 88 (M-1370), 22. Februar 1993 & JP 04 284250 A (KINKI SEIKOU KK), 8. Oktober 1992

## Beschreibung

Die Erfindung betrifft ein Offsetdruckverfahren und eine Offsetdruckmaschine gemäß dem Oberbegriff der Patentansprüche 1 und 9.

Beim Offsetdruck und insbesondere beim Bogenoffsetdruck finden üblicherweise Skalendruckfarben Verwendung, deren Bindemittel auf der Basis von wasserabstoßenden Leinöl-, Mineralöl- oder Kunstharzfirnissen aufgebaut sind und deren Trocknung im Unterschied zur Trocknung vieler anderer Druckfarben nicht auf der Verdunstung eines Lösemittels beruht, sondern zum einen auf einem physikalischen Trocknungsvorgang durch Wegschlagen, d.h. einer Penetration von Bindemittelbestandteilen in den Bedruckstoff, sowie auf einem chemischen Trocknungsvorgang durch Oxidation, d.h. einer Vernetzung von Bindemittelbestandteilen durch Aufnahme von Luftsauerstoff.

Um ein Verschmieren der Druckfarbe auf dem Bedruckstoff zu verhindern und eine möglichst schnelle Weiterverarbeitung des bedruckten Bedruckstoffs zu ermöglichen, ist es im Offsetdruck bereits seit langem bekannt, die genannten Trocknungsvorgänge durch zusätzliche Maßnahmen, insbesondere durch UV-Trocknung, IR-Trocknung und Heißluft- bzw. Gasflammentrocknung zu beschleunigen.

Bei der UV-Trocknung, die vorwiegend im Bogenoffsetdruck eingesetzt wird, wird die Druckfarbe durch UV-Strahler mit ultraviolettem Licht bestrahlt, wobei im Bindemittel der Druckfarbe enthaltene Fotoinitiatoren in Radikale zerfallen. Diese sehr reaktiven Moleküle beschleunigen die Polymerisation des Bindemittels, so daß die Druckfarbe in sehr kurzer Zeit zu einem nagelharten kratzfesten Farbfilm aushärtet. Nachteilig an der UV-Trocknung sind jedoch u.a. die hohen Kosten der erforderlichen speziellen UV-Farben, der verhältnismäßig hohe Energieverbrauch, die begrenzte Betriebsdauer der UV-Strahler und das Erfordernis von speziellen, zum Teil gesundheitsschädigenden Waschmitteln.

Bei der IR-Trocknung, die ebenfalls vorwiegend im Bogenoffsetdruck eingesetzt wird, wird der Bedruckstoff nach dem Bedrucken mit IR-Strahlern im kurzwelligen und mittelwelligen Bereich bestrahlt, wodurch die Temperatur des Bedruckstoffs und der Druckfarbe erhöht und dadurch ohne das Erfordernis spezieller Druckfarben sowohl das Wegschlagen als auch die chemische Trocknung beschleunigt. Nachteile der IR-Trocknung sind die starke Wärmeerzeugung, der gegenüber der UV-Trocknung noch höhere Energieverbrauch und verhältnismäßig hohe Investitionskosten. Außerdem kann es durch die Aufheizung des Bedruckstoffs zu Dimensionsveränderungen und möglichen Passerdifferenzen kommen.

Die Heißluft- und/oder Gasflammentrocknung wird insbesondere im Rollenoffsetdruck in Verbindung mit sogenannten Heat-set-Druckfarben eingesetzt, deren Trocknung durch Verdampfen der Lösemittel erfolgt. Dabei wird der Bedruckstoff durch einen Trockner geführt, in dem ihm erwärmte Luft mit hohen Druck und hoher Geschwindigkeit aus Düsen zugeführt wird, um so das Verdampfen der Lösemittel und anderer flüchtiger Bestandteile zu beschleunigen und die Polymerisation der Druckfarbe zu fördern. Neben einem sehr hohen Energieverbrauch ist bei dieser Trocknung vor allem die unerwünschte Austrocknung des Bedruckstoffs von Nachteil, die zu Dimensionsveränderungen durch Schrumpfung führen kann. Im Bogenoffsetdruck wird diese Art der Trocknung nur selten eingesetzt, weil sie zu einer übermäßigen Zunahme der Länge der Bogenauslagen führt und zudem ins Innere der Bogenauslage eingeblasene Luft eine Verwirbelung von Puder verursacht, mit dem in der Bogenauslage die druckfeuchten Bogen bestäubt werden, um im Bogenablagestapel ein Ablegen.der Bogen zu verhindern.

Aus der WO 97/04962 ist bereits eine Druckmaschine der eingangs genannten Art bekannt, bei welcher der bogenförmige Bedruckstoff mit Hilfe von Infrarotstrahlern getrocknet wird, die zwischen den Druckwerken der Druckmaschine und hinter dem letzten Druckwerk bzw. in der Bogenauslage angeordnet sind, wobei in der Nähe jedes Infrarotstrahlers zusätzlich Kühle trockene Luft zugeführt wird, um die Trocknung der Druckfarbe zu beschleunigen und außerdem die Betriebstemperatur benachbarter Einrichtungen zu verringern. Hinter dem letzten Druckwerk sind die Infrarotstrahler zusammen mit Gasleitungen und Blasdüsen zu Zuführen der Luft entweder in unmittelbarer Nähe des letzten Druckzylinders angeordnet, oder wenn dort kein Platz vorhanden ist, innerhalb der Bogenauslage zwischen den Trumen der Bogenfördereinrichtung. Im zuerst genannten Fall wird die Luft in einen zwischen der Druckmaschine und der Bogenauslage liegenden Bereich eingeblasen, der für Veränderungen der Strömungsverhältnisse empfindlich ist, die u.a. zu einer Störung des Bogenlaufs führen können. Im zuletzt genannten Fall wird die Luft auf die vom Fördertrum des Bogenauslegers geförderten Bogen geblasen, wodurch eine Trocknung ohne IR-Bestrahlung nicht ausreicht, um ein klebefreies Ablegen der Bogen auf einem Stapel sicherzustellen.

Aus der EP 0 723 128 A1 ist es bei einem Verfahren zum Härten von Farbe bzw. wässrigen oder lösungsmittelhaltigen Lacken auf Gegenständen und insbesondere für die Trocknung von Druckfarben auf Bedruckstoffen bereits an sich bekannt, Luft auf die Oberfläche des Gegenstandes zu blasen, die zuvor durch einen Trockner geführt und unter Entzug von Feuchtigkeit getrocknet worden ist, so dass sie geringe absolute Feuchtewerte besitzt und dadurch einen schnellen gleichmäßigen Trocknungsvorgang ermöglicht. Die getrocknete Luft wird dort allerdings über ein System von Blasluftstangen mit Bohrungen auf die Oberfläche des Bedruckstoffs geblasen und mittels Absaugeinrichtungen abgesaugt.

In der Schweizerischen Patentschrift Nr. 113365 ist ebenfalls bereits eine Druckmaschine für den Bogendruck offenbart, in der die bedruckten Bogen in einer Bogenauslage durch Öffnungen einer Brückenwalze auf ihrer unbedruckten Unterseite mit Luft beaufschlagt werden, die zur Erhöhung ihrer Trocknungswirkung zuvor über Calciumchlorid oder einen anderen Feuchtigkeit aufsaugenden Stoff geleitet worden ist. Durch die Zufuhr der vorgetrockneten Luft zur unbedruckten Seite des Bedruckstoffs wird jedoch statt einer schnellen Trocknung der Druckfarbe eher eine unerwünschte Austrocknung des Bedruckstoffs erreicht.

Auch aus der Deutschen Patentschrift 436 933 ist es bekannt, Druckerzeugnisse mittels Luft zu trocknen, die zuerst zur Verringerung ihrer absoluten Feuchte gekühlt und dann wieder erwärmt wird, weil sie dann die Druckerzeugnisse rasch trocknet, da sie die in diesen enthaltene Feuchtigkeit begierig aufzunehmen sucht.

Ausgehend hiervon liegt der Erfindung die Aufgabe zugrunde, bei einem Verfahren und einer Vorrichtung der eingangs genannten Art die Trocknung der Bogen ohne einen Einsatz von Infrarotstrahlern so zu verbessern, dass ein störungsfreier Transport und ein klebefreies Ablegen der Bogen auf dem Bogenstapel möglich ist, ohne dass in dem empfindlichen Bereich zwischen dem letzten Druckwerk der Druckmaschine und der Bogenauslage Einbauten benötigt oder die Luftströmungsverhältnisse verändert werden.

Diese Aufgabe wird erfindungsgemäß durch die in den Patentansprüchen 1 und 9 für das Offsetdruckverfahren bzw. für die Offsetdruckmaschine angegebenen Merkmale gelöst.

Bei Untersuchungen des Anmelders an Bogenoffsetdruckmaschinen hat dieser überraschenderweise festgestellt, daß durch Beaufschlagen der frisch bedruckten Oberseiten der Bogen in einem unmittelbar hinter dem letzten Zylinder der Druckmaschine liegenden Bereich mit Luft, die zuvor durch Entzug von Feuchtigkeit getrocknet worden war, sowohl eine erhebliche Verbesserung der Scheuerfestigkeit des Bedruckstoffs als auch eine bedeutende Verringerung der bis zur Weiterverarbeitung erforderlichen Wartezeit erreicht werden konnte, weil selbst schwierige Bedruckstoffe, wie matt gestrichene Papiere, innerhalb kurzer Zeit klebfrei trocken waren.

Einer der Hauptgründe dafür wird vom Anmelder darin gesehen, daß durch die Zufuhr von getrockneter Luft oberflächlich an unbedruckten Flächen des Bedruckstoffs und an der Druckfarbe anhaftende, aus den Feuchtwerken der Offsetdruckmaschine stammende Feuchtigkeit entfernt wird, noch bevor sie in den Bedruckstoff wegschlagen oder von Puderpartikeln aufgenommen werden kann, mit denen der Bedruckstoff beaufschlagt wird, um ein Ablegen, d.h. ein Zusammenkleben mehrerer Lagen des Bedruckstoffs zu verhindern.

Die zuvor unter Entzug von Feuchtigkeit getrocknete Luft besitzt eine sehr geringe absolute Feuchte von weniger als 5 g/m³, so daß sie beim Kontakt mit dem oberflächlich anhaftenden Wasser eine schlagartige Verdampfung desselben bewirkt, ohne daß der Feuchtigkeitsgehalt im Inneren des Bedruckstoffs wesentlich verändert wird. Damit können Dimensionsänderungen und/oder bei stark gestrichenen Papieren eine Blasenbildung sicher vermieden werden.

Die erfindungsgemäßen Maßnahmen ermöglichen es bei einer Anwendung in einer Auslage einer Bogenoffsetdruckmaschine, die Druckfarbe in der verhältnismäßig kurzen Zeitspanne zwischen dem Austritt der Bogen aus dem letzten Druckwerk und ihrem Ablegen auf dem Bogenablagestapel so weit zu trocknen, daß ein sofortiges Umschlagen möglich ist und eine erheblich verkürzte Wartezeit bis zur Weiterverarbeitung erreicht werden kann.

Eine bevorzugte Ausgestaltung der Erfindung sieht vor, daß die Luft zum Trocknen durch einen Kältetrockner geleitet wird, um ihre absolute Feuchte auf einen Wert von weniger als 5 g/m³, entsprechend einem Taupunkt von etwa 0°C und vorzugsweise von weniger als 1 g/m³, entsprechend einem Taupunkt von etwa -19°C zu verringern. Alternativ oder zusätzlich kann zur Trocknung auch ein Sorptionstrockner eingesetzt werden, in dem die Luft ein Trocknungsmittel, wie beispielsweise CaCl₂, BaO, Mg(ClO₄)₂ oder dergleichen durchströmt. In einem derartigen Trockner kann der Restwassergehalt der Luft auf Werte unter 0,01 g/m³ oder sogar auf Werte unter 0,001 g/m³ abgesenkt werden.

Vor der Zufuhr in die Nähe des Bedruckstoffs wird die Luft zweckmäßig etwas erwärmt, insbesondere im Anschluß an eine Kältetrocknung, wobei ihre Temperatur beim Kontakt mit dem Bedruckstoff vorzugsweise zwischen 30 und 40 Grad beträgt, so daß keine Wärmeisolierung der Bogenauslage gegenüber der Umgebung erforderlich ist.

Eine weitere vorteilhafte Ausgestaltung der Erfindung sieht vor, daß die zugeführte trockene Luft nach ihrem Kontakt mit dem Bedruckstoff und damit nach der Aufnahme von Feuchtigkeit mindestens teilweise mittels einer Absaugeinrichtung abgesaugt wird, die beim Bogenoffsetdruck vorzugsweise im horizontalen Teilstück der Bogenauslage oberhalb des Fördertrums des Kettenauslegers angeordnet ist.

Vorzugsweise erfolgt die Zufuhr der getrockneten Luft in die Nähe des Bedruckstoffs unmittelbar im Anschluß an den Austritt des Bedruckstoffs aus dem letzten Druckwerk der Druckmaschine, wobei die getrocknete Luft sowohl zur Zwischentrocknung nach einem einseitigen Bedrucken als auch zur endgültigen Trocknung des beidseitig bedruckten Bedruckstoffs dienen kann. Weiter kann auch bereits zwischen zwei Druckwerken der Druckmaschine getrocknete Luft in die Nähe des Bedruckstoffs geleitet werden, um nach jedem Farb- und Feuchtmittelauftrag eine oberflächliche Trocknung der aufgetragenen Druckfarbe und des Bedruckstoffs zu erzielen.

Beim Bogenoffsetdruck sieht eine besonders bevorzugte Ausgestaltung der Erfindung vor, mindestens einen Teil der in der Bogenauslage der Bogenoffsetdruckmaschine vorhandenen Druckluft-Bogenführungseinrichtungen mit zuvor getrockneter Luft zu beaufschlagen. Derartige Bogenführungseinrichtungen umfassen beispielsweise mit Druckluft beaufschlagte Bogenleitbleche, aus denen die Luft von unten gegen die Bogen strömt, Leitbügelbläser, Blasluftdüsen vor den Bogenbremsen oder Blasluftrechen über der Bogenaustrittsöffnung.

Alternativ oder zusätzlich kann die getrocknete Luft oder ein Teil derselben durch zusätzlich vorgesehene Düsen in ein Gehäuse der Bogenauslage geblasen werden, vorzugsweise mindestens teilweise in den Zwischenraum zwischen einem oberen Leertrum und einem unteren Fördertrum einer innerhalb des Gehäuses angeordneten Fördereinrichtung, welche die bedruckten Bogen zu einem Bogenablagestapel transportiert.

Gemäß einer besonders bevorzugte Ausgestaltung der Erfindung wird die getrocknete und vorzugsweise auch gefilterte und damit sowohl von Feuchtigkeit als auch von Puder oder anderen staubförmigen Schadstoffen befreite Luft gezielt von außen in das Gehäuse der Bogenauslage zugeführt und in den Bereich unmittelbar hinter der Druckmaschine transportiert, während gleichzeitig ein Zustrom von Umgebungsluft und/oder mit Feuchtigkeit und Puder belasteter Luft aus dem Inneren der Auslage in diesen Bereich verhindert wird. Die Luft wird bevorzugt im Abstand von der Druckmaschine in das Gehäuse geleitet und durch den Sog eines Leertrums der Bogenfördereinrichtung zur Druckmaschine transportiert, wodurch eine Veränderung der Strömungsverhältnisse unmittelbar hinter der Druckmaschine vermieden werden kann. Während der Zustrom von Umgebungsluft durch eine geschlossene Gehäusewand hinter der Druckmaschine verhindert werden kann, kann der Zustrom von schadstoffbelasteter Luft aus dem Inneren der Bogenauslage verhindert werden, wenn eine entlang des Leertrums der Fördereinrichtung in Richtung der Druckmaschine verlaufende Luftströmung in Bewegungsrichtung des Leertrums vor der Stelle unterbrochen wird, an der die getrocknete Luft ins Gehäuse zugeführt wird.

Durch die Beaufschlagung eines unmittelbar hinter der Auslagetrommel liegenden Bereichs mit getrockneter Luft wird erreicht, daß auf dem Bedruckstoff und der Druckfarbe vorhandenes Oberflächenwasser und leichterflüchtige Bestandteile der Druckfarbe verdunstet sind, bevor im Bereich des Puderapparats wesentliche Pudermengen auf den Bedruckstoff gelangen und diese Flüssigkeit aufnehmen können. Dadurch wird verhindert, daß vom Puder aufgenommene Flüssigkeit eine Abnahme der Scheuerfestigkeit der Druckfarbe bewirkt, weil sich auf der feuchten Druckfarbe abgelagerte Puderpartikel beim Scheuern unter Freilegen von darunter befindlichen unvollständig getrockneten Oberflächenbereichen von der Druckfarbe ablösen.

Darüber hinaus kann die zugeführte vorgetrocknete Luft mehr Feuchtigkeit aufnehmen, als aus der Umgebung der Bogenauslage oder Druckmaschine angesaugte ungetrocknete Luft, wodurch ohne zusätzliche Maßnahmen der Feuchtigkeitsgehalt im Stapel vor und nach dem Bedrucken im wesentlichen unverändert gehalten werden kann.

Eine weitere bevorzugte Ausgestaltung der Erfindung sieht vor, daß die vorgetrocknete Luft an einer oder mehreren zwischen der Unterbrechungsstelle bzw. dem Puderapparat und der Auslagetrommel liegenden Stellen in das Gehäuse der Bogenauslage und zweckmäßig in die Nähe des Bewegungspfades eines Leertrums des Kettenförderers zugeführt und durch dessen Sog in Richtung der Druckmaschine transportiert wird. Die entlang des Leertrums des Kettenförderers zur Auslagetrommel strömende Luft wird dort zusammen mit dem Kettenförderer wieder in Richtung des freien Endes der Auslage umgelenkt, so daß sich oberhalb und unterhalb der von den Bogengreifern ergriffenen Bogen Luftpolster bilden, die neben einer Beruhigung des Bogenlaufs auch für eine weitere Trocknung des Bogens sorgen.

Weil die zugeführte Luft eine sehr geringe absolute Feuchte besitzt, wenn sie an der Auslagetrommel auf die Oberflächen der frisch bedruckten Bogen trifft, kommt es dort zu einer schlagartigen Verdunstung des Oberflächenwasser und rasch zur Ausbildung eines dünnen getrockneten Films auf der Oberfläche der Druckfarbe, der beim weiteren Transport der Bogen einem Verschmieren der Farbe und einem Anhaften von Puder an der Oberfläche entgegenwirkt. Auf den unbedruckten Flächen des Bogens schlägt durch die sofortige Verdunstung wenige Feuchtigkeit in den Bogen weg, so daß dessen Feuchtegehalt kaum zunimmt.

Insbesondere bei langen, ggf. mit IR-Trocknern oder anderen zusätzlichen Trocknungseinrichtungen bestückten Bogenauslagen kann es von Vorzug sein, den Vorgang der Unterbrechung der Luftströmung und der anschließenden Zufuhr von getrockneter Luft an einer oder mehreren Stellen entlang des Leertrums der Bogenfördereinrichtung zu wiederholen, um sicherzustellen, daß die Ausbreitung von Schadstoffen in Richtung der Druckmaschine verhindert wird und die zugeführte getrocknete Luft bis zur Druckmaschine gelangt. Dazu können zweckmäßig im wesentlichen dieselben Einrichtungen wie im oberen horizontalen Teilstück der Bogenauslage verwendet werden, d.h. ein ggf. mit Bürsten bestückter, oberhalb des Leertrums angeordneter Düsenkasten, aus dem saubere getrocknete Luft nach unten in Richtung des Leertrums geblasen wird, eine unterhalb des Düsenkastens im Zwischenraum zwischen dem Leertrum und dem Fördertrum angeordnete, ggf. mit Bürsten bestückte Luft-Absaug- und Umlenkwanne, die jeweils einen Teil der Luft absaugt bzw. in Richtung der Druckmaschine umlenkt, sowie einen in Laufrichtung des Leertrums hinter dem Düsenkasten und der Wanne angeordneten Luftspeicher, aus dem durch den erzeugten Unterdruck getrocknete, nicht mit Puder belastete Luft in das Gehäuse der Bogenauslage angesaugt wird. Die Luftspeicher und die Düsenkästen sind vorzugsweise mit einem Kälte- und/oder Sorptionstrockner verbunden, in dem die von einem Kompressor der Druckmaschine verdichtete Luft unter Entzug von Feuchtigkeit getrocknet wird.

Je nach Länge und Konstruktion der Bogenauslage kann es ggf. ausreichend sein, an Stelle einer der zuvor genannten Einrichtungen, d.h. Düsenkasten, Wanne und Luftspeicher, jeweils nur einen Luftspeicher auf der Oberseite des Gehäuses vorzusehen, so daß bei Bedarf durch den Sog des Leertrums weitere getrocknete Luft von außen in das Gehäuse der Bogenauslage angesaugt werden kann. Die Ausbreitung von Schadstoffen entlang des Leertrums in Richtung der Druckmaschine kann hinter der Unterbrechungsstelle auch durch eine zwischen dem Leertrum und dem Fördertrum angeordnete, vorzugsweise von der Unterbrechungsstelle bis zur Druckmaschine verlaufende Trennwand verhindert werden.

Die Luftspeicher können unter einem leichten Überdruck gehalten werden, so daß die Luft stets ins Innere des Gehäuses der Bogenauslage zugeführt wird. Bevorzugt steht die Luft im Inneren der Luftspeicher jedoch unter Atmosphärendruck. Dies ermöglicht gemäß einer weiteren bevorzugten Ausgestaltung oder Alternative der Erfindung eine einfache Steuerung der Luftzufuhr in Abhängigkeit von der Druckgeschwindigkeit, weil höhere Druckgeschwindigkeiten höhere Laufgeschwindigkeiten der Bogenfördereinrichtung bedingen, wodurch wiederum eine stärkere Sogwirkung verursacht wird, durch die mehr Luft aus dem Luftspeicher angesaugt wird.

In Abhängigkeit vom Feuchtigkeitsgehalt der Umgebungsluft ist es ggf. ausreichend, wenn nur ein Teil der zugeführten Luft zuvor getrocknet wird, während ein anderer Teil direkt aus der Umgebung ins Innere der Bogenauslage zugeführt wird.

Um den Zugang zur Druckmaschine nicht zu behindern und die Druckmaschine einschließlich Bogenauslage möglichst kompakt zu gestalten, sieht eine weitere bevorzugte Ausgestaltung der Erfindung vor, die Lufttrocknungseinrichtung unter der Bogenauslage in der Nähe des Kompressors anzuordnen, wodurch auch die Leitungslänge der erforderlichen Luftleitungen stark reduziert werden kann.

Im folgenden wird die Erfindung anhand einiger in der Zeichnung dargestellter Ausführungsbeispiele näher erläutert.
Es zeigen:
Fig. 1: eine schematische teilweise geschnittene Seitenansicht einer erfindungsgemäßen Bogenoffsetdruckmaschine;
Fig. 2: eine vergrößerte teilweise geschnittene Seitenansicht der Bogenauslage der Druckmaschine aus Fig. 1;
Fig. 3: eine vergrößerte teilweise geschnittene Seitenansicht einer etwas abgewandelten Bogenauslage;
Fig. 4: eine vergrößerte teilweise geschnittene Seitenansicht einer verlängerten Bogenauslage;
Fig. 5: eine vergrößerte teilweise geschnittene Seitenansicht einer anderen verlängerten Bogenauslage;
Fig. 6: eine vergrößerte teilweise geschnittene Seitenansicht einer weiteren kurzen Bogenauslage;
Fig. 7: eine schematische teilweise geschnittene Seitenansicht einer zwischen einer Rollenoffsetdruckmaschine und einem nachgeschalteten Heißluft- oder Gasflammentrockner angeordneten Trocknungseinrichtung.

In der in Fig. 1 der Zeichnung nur teilweise und schematisch dargestellten Achtfarben-Bogenoffsetdruckmaschine 2 werden Papierbogen 1 nacheinander mittels einer automatisierten Bogenzufuhr 4 von einem in einer Bogenanlage 6 der Druckmaschine 2 angeordneten Papierstapel 8 an eine Anlegetrommel 10 eines ersten Druckwerks 12 übergeben und dann durch das erste Druckwerk 12 sowie ggf. weitere der insgesamt acht Druckwerke (nur zwei dargestellt) transportiert, um sie ein- oder beidseitig ein- oder mehrfarbig zu bedrucken.

Von einem Gegendruckzylinder 16 des letzten Druckwerks 14 übernehmen Auslagegreifersysteme 18 eines Kettenförderers 20 eines Bogenauslegers der Druckmaschine 2 die bedruckten Bogen 1 und transportieren sie durch ein Gehäuse 24 ihrer Bogenauslage 22 bis über einen Bogenablagestapel 26, auf dem die Bogen 1 übereinander abgelegt werden. Der Kettenförderer 20 besteht im wesentlichen aus zwei in gegenüberliegenden seitlichen Führungsschienen geführten parallelen Ketten (nicht dargestellt), welche in regelmäßigen Abständen durch die auch als Bogengreifer bezeichneten Greifersysteme 18 verbunden sind. Der Kettenförderer 20 weist ein unteres, die Bogen transportierendes Fördertrum (vorlaufendes System) 30 auf, das sich von zwei Kettenrädern einer Auslagetrommel 32 aus schräg nach oben bewegt und dann in die Horizontale umgelenkt wird, bevor es zwei Antriebskettenräder 34 am freien Ende der Bogenauslage 22 erreicht. Sein oberes Leertrum (rücklaufendes System) 36 bewegt sich von den Kettenrädern 34 aus horizontal in Richtung der Druckmaschine 2, bevor es schräg nach unten umgelenkt und zur Auslagetrommel 32 zurückgeführt wird.

Nach der Übergabe an die Bogengreifer 18 wird jeder Bogen 1 in Bewegungsrichtung des Fördertrums 30 durch Bogenleitbleche 38 berührungslos an seitlich verstellbaren Leitbügelbläsern 40 vorbei und über eine dahinter angeordnete Bogenbremse 42 geführt und erreicht anschließend eine Bogenaustrittsöffnung 44 auf der Unterseite des horizontalen Teilstücks des Gehäuses 24 der Bogenauslage 22. Dort werden die seitens der Greifer 18 an die Bogenbremse 42 übergebenen und abgebremsten Bogen mit Hilfe mehrerer, über der Austrittsöffnung 44 angeordneter Auslagelüfter 46 nach unten auf den Bogenablagestapel 26 geblasen. Dieser ruht auf einem Hubmechanismus 48, der den Stapel 26 synchron zur Geschwindigkeit der Bogenzufuhr absenkt.

In der Nähe des oberen Endes des schrägen Teilstücks des Kettenförderers 20 kurz vor der Umlenkung des Fördertrums 30 in die Horizontale ist ein Puderapparat 50 im Zwischenraum 52 zwischen dem Fördertrum 30 und dem Leertrum 36 angeordnet. Der Puderapparat 52 bestäubt die Oberseiten der von den Bogengreifern 18 des Fördertrums 30 gehaltenen druckfeuchten Bogen mit einem feinpulverigen Stärkepuder, um ein Zusammenkleben (Anlegen) der Bogen beim anschließenden Übereinanderstapeln zu verhindern.

Um zu verhindern, daß mit Puder, Feuchtigkeit und Lösemitteln beladene Luft aus dem Bereich oberhalb des Bogenablagestapels 26 durch den Sog des Kettenförderers 20 mitgerissen und von einer über und unter dessen Leertrum 36 erzeugten Luftströmung innerhalb des Gehäuses 24 in Richtung der Druckmaschine 2 transportiert wird, wird dieser Luftstrom im oberen horizontalen Teilstück der Bogenauslage 22 unterbrochen.

Dazu ist etwa oberhalb einer Antriebswelle 60 des Hubmechanismus 48, d.h. in Bewegungsrichtung des Fördertrums 30 hinter dem Puderapparat 50 über dem Leertrum 36 ein Düsenkasten 58 angeordnet, der auf seiner Unterseite mit einer Vielzahl von Luftaustrittsdüsen versehen ist, durch welche von oben her nicht mit Puder belastete und zuvor getrocknete Luft in das Gehäuse 24 eingeblasen wird. Unterhalb des Düsenkastens 58 ist eine kombinierte Luft-Absaug- und Umlenkwanne 56 im Zwischenraum 52 zwischen dem Fördertrum 30 und dem Leertrum 36 angeordnet, die dazu dient, einen Teil der eingeblasenen Luft zusammen mit dem vom Leertrum 36 abgereinigten Puder abzusaugen und den Rest der Luft in Richtung der Druckmaschine umzulenken.

Die Luft-Absaug- und Umlenkwanne 56 besteht im wesentlichen aus einem dünnwandigen flachen Gehäuse, das auf seiner Oberund Unterseite mit schlitzförmigen Luftansaugöffnungen versehen ist und sich unterhalb der seitlichen Führungen des Leertrums 36 über die gesamte lichte Weite des Bogenauslegers erstreckt. Das Gehäuse bildet eine durchgehende geschlossene Trennwand zwischen einem Strömungspfad entlang des Fördertrums 30 und einem Strömungspfad entlang des Leertrums 36. Diese Trennwand 56 verhindert über ihre gesamte Erstreckung den Hindurchtritt von Luft von oben nach unten und umgekehrt.

Das Innere des Gehäuses ist über Regelventile zur Steuerung der abgesaugten Luftmengen und des angelegten Unterdrucks mit einem Sauggebläse verbunden, dem ein Staubabscheider mit einer Zentrifuge und einem Feinfilter vorgeschaltet ist (nicht dargestellt).

Zwischen der Unterseite des Düsenkastens 58 und der Oberseite der Luft-Absaug- und Umlenkwanne 56 sind weiter zwei Reihen von Bürsten 66, 68 angeordnet, die sich über die gesamte lichte Weite des Bogenauslegers von oben bzw. von unten in den Bewegungsweg des Leertrums 36 erstrecken.

Wie am besten in Fig. 2 dargestellt, ist der Düsenkasten 58 durch eine Luftleitung 100 über ein zwischengeschaltetes steuerbares Drosselventil 102 mit einem unter dem schrägen Teilstück der Bogenauslage 22 angeordneten Kältetrockner 106 verbunden. Der Kältetrockner 106 wird von einem Verdichter 108 mit Atmosphärenluft beaufschlagt, die aus der Umgebung der Druckmaschine 2 angesaugt und vom Verdichter 108 auf einen Druck zwischen 1,5 und 3,5 bar verdichtet wird. Zwischen dem Verdichter 108 und dem Kältetrockner 106 ist ein Partikelfilter 110 zwischengeschaltet, um die in den Düsenkasten 58 zugeführte Luft staubfrei zu machen. Im Kältetrockner 106 wird die zugeführte Druckluft getrocknet, wobei ihr ein Teil ihrer Feuchtigkeit entzogen und ihr Taupunkt auf etwa -19°C verringert wird. Dies bedeutet, daß die aus dem Kältetrockner 106 austretende Luft einen Restwassergehalt (absolute Feuchte) von etwa 1 g/m³ aufweist.

Der Kältetrockner 106 ist über ein weiteres steuerbares Drosselventil 116 mit den Bogenleitblechen 38 verbunden, wobei die Leitung nicht dargestellt ist. Das heißt, die Bogenleitbleche 38 werden mit getrockneter Luft beaufschlagt, die aus einer Vielzahl von Luftaustrittsdüsen auf der Oberseite der Bleche 38 austritt. Auch die Leitbügelbläser 40 können über ein steuerbares Drosselventil 118 mit dem Kältetrockner 106 verbunden sein, so daß auch zum Ausrichten der Bogen getrocknete Luft verwendet und damit der Feuchtigkeitsgehalt der Luft innerhalb des Gehäuses 24 möglichst gering gehalten wird.

Die in den Düsenkasten 58 zugeführte Luftmenge liegt zwischen 30 und 50 m³/h und ist so bemessen, daß nur ein Teil durch die oberen Luftansaugöffnungen der Luft-Absaug- und Umlenkwanne 56 angesaugt wird, während die übrige getrocknete Luft an der Oberseite der Luft-Absaug- und Umlenkwanne 56 in Richtung der Druckmaschine 2 abgelenkt wird.

Während des Betriebs der Druckmaschine 2 und der Bogenauslage 22 wird die Luft mit einem verhältnismäßig geringen Druck von 1,5 bis 2 bar zugeführt, während der Luftdruck bei einer nachgeschalteten Reinigung der Bogenauslage 22 auf 3 bis 3,5 bar erhöht wird. Das steuerbare Drosselventil 102 in der Luftleitung gestattet eine getaktete Luftzufuhr in den Düsenkasten 58.

Die aus dem Düsenkasten 58 nach unten geblasene Luft strömt an den Bogengreifern 18 und an den Ketten des Kettenförderers 20 vorbei, wobei diese durch die Luft abgeduscht und anhaftende Puderpartikel nach unten mitgeführt werden, so daß sie vom Leertrum 36 nicht weiter in Richtung der Druckmaschine 2 transportiert werden können. Durch die Beduschung mit Luft bleiben darüber hinaus die Ketten und Führungsschienen des Kettenförderers 20 sauber und mit Fett gesättigt, so daß ein puderbedingter Verschleiß verhindert werden kann. Gleichzeitig bildet der nach unten geführte Luftstrom zusammen mit den beiden Bürsten 66, 68 in diesem Bereich der Bogenauslage 22 zwischen einem geschlossenen Gehäusedeckel auf der Oberseite und der Wanne 56 auf der Unterseite eine Sperre, die verhindert, daß mit Puder und Feuchtigkeit beladene Luft entlang des Leertrums 36 in Richtung der Druckmaschine 2 strömt.

Von der an der Oberseite der Wanne 56 in Bewegungsrichtung des Leertrums 36 abgelenkten Luft wird durch die Ansaugung von Luft am hinteren Rand und auf der Unterseite der Wanne 56 ein Teil nach unten umgelenkt, wobei diese Luft teilweise durch dort angebrachte Luftansaugöffnungen abgesaugt wird und teilweise auf der von der Druckmaschine 2 abgewandten Vorderseite des Puderapparats 50 nach unten strömt. Ein anderer Teil der umgelenkten Luft wird vom Sog des Leertrums 36 oberhalb des Puderapparats 50 vorbei in Richtung der Druckmaschine 2 geführt.

Durch die Unterbrechung der entlang des Leertrums 36 verlaufenden Luftströmung zwischen dem Düsenkasten 58 und der Wanne 56 wird dort ein Unterdruck erzeugt, dessen Stärke von der Menge der durch den Düsenkasten 58 zugeführten Luft abhängt. Wenn durch den Düsenkasten 58 verhältnismäßig wenig Luft zugeführt wird, und der Unterdruck demzufolge größer ist, kann dieser Unterdruck benutzt werden, um weitere getrocknete Luft in das Gehäuse 24 zu saugen.

Wie in Fig. 3 dargestellt, ist dazu am oberen Ende des schrägen Teilstücks des Gehäuses 24 oberhalb des Leertrums 36 ein Lüftungsgitter 95 angeordnet, durch das Luft von außen ins Innere des Gehäuses 24 eintreten kann. Der größte Teil dieser Luft wird durch die Sogwirkung des Leertrums 36 entlang desselben in Richtung der Druckmaschine 2 mitgeführt, während ein kleinerer Teil hinter einem als Luftweiche wirkenden Luftabsaugrohr 75 der Wanne 56 nach unten strömt und entlang der in Richtung der Druckmaschine 2 weisenden Rückseite des Puderapparats 50 zur Oberseite der vorbeitransportierten Bogen geführt wird. Diese oberhalb und auf beiden Seiten des Puderapparats 50 gebildeten Luftströmungen tragen dazu bei, den Puder nach unten zu den Bogen zu fördern und eine Aufwirbelung und Ausbreitung von aufgewirbeltem Puder zu verhindern.

Über dem Lüftungsgitter 95 ist ein Luftspeicher 97 angeordnet, dem aus dem Kältetrockner 106 über ein Druckregelventil 109 vorgetrocknete Luft zugeführt wird, die dann an Stelle von Umgebungsluft durch das Lüftungsgitter 95 gesaugt wird. Die Luft im Luftspeicher 97 wird unter Atmosphärendruck gehalten, so daß in Abhängigkeit von der Höhe des vom Leertrum 36 des Kettenförderers 20 erzeugten Unterdrucks mehr oder weniger getrocknete Luft ins Innere des Gehäuses 24 zugeführt wird. Da die Höhe des Unterdrucks mit der Laufgeschwindigkeit des Kettenförderers 20 zunimmt, kann auf diese Weise eine einfache druckgeschwindigkeitsabhängige Steuerung der Luftzufuhr erreicht werden.

Bei der in Fig. 4 dargestellten verlängerten Bogenauslage 22 sind in deren unterem horizontalem Teilstück an zwei Stellen je ein weiterer durch Luftleitungen (nicht dargestellt) mit dem Kältetrockner 106 verbundener Luftspeicher 97 über einem in der Gehäuseoberseite vorgesehenen Lüftungsgitter montiert, um sicherzustellen, daß die getrocknete Luft trotz der längeren Auslage 22 bis zur Auslagetrommel 32 transportiert wird. Alternativ oder zusätzlich kann zwischen dem Leertrum 36 und dem Fördertrum 30 des Kettenförderers 20 eine zum Kettenförderer 20 parallele Trennwand 99 angeordnet sein, die eine Umkehr der Luftströmung vor Erreichen der Auslagetrommel 32 verhindert. Die Trennwand 99 kann sich bis zum hinteren Außenrand der Wanne 56 erstrecken, um auf diese Weise oberhalb des Puderapparats 50 einen Eintrag von Puder in die eingeblasene bzw. angesaugte puderfreie Luft zu verhindern.

Neben einem in ihrem unteren horizontalen Teilstück angeordneten und durch Luftöffnungen mit dem Inneren des Gehäuses verbundenen Luftspeicher 97 weist die in Fig. 5 dargestellte verlängerte Bogenauslage 22 zusätzlich auch noch in Bewegungsrichtung des Leertrums 36 vor dem Luftspeicher 97 einen weiteren Düsenkasten 59 und eine unterhalb des Düsenkastens 58 zwischen dem Leertrum 36 und dem Fördertrum 30 angeordnete Luft-Absaug- und Umlenkwanne 57 auf, deren Aufbau und Funktion im wesentlichen derjenigen des Düsenkastens 58 und der Luft-Absaug- und Umlenkwanne 56 entspricht. Die Wanne 57 ist jedoch etwas flacher als die Wanne 58 und wird von den Seitenwänden des Gehäuses 24 der Bogenauslage 22 getragen. Bei noch längeren Bogenauslagen 22 können auch zwei derartige Kombinationen aus Wanne 57, Düsenkasten 59 und Luftspeicher 97 vorgesehen sein.

An jeder Stelle, an der eine solche Kombination aus Wanne 57, Düsenkasten 59 und Luftspeicher 97 angeordnet ist, wird die Luftströmung entlang des Leertrums 36 unterbrochen bzw. nach unten zum Fördertrum 30 hin umgelenkt, wie in Fig. 5 dargestellt. An die Stelle der unterbrochenen Luftströmung tritt ein Teil der durch den Düsenkasten 59 eingeblasenen Luft sowie die aus dem Luftspeicher 97 angesaugte Luft, welche vom Leertrum 36 in Richtung der Druckmaschine befördert werden.

Die mittels des oder der Düsenkästen 58, 59 eingeblasene bzw. aus dem oder den Luftspeichern 97 angesaugte und durch die Sogwirkung des Leertrums 36 des Kettenförderers 20 entlang desselben zum druckmaschinenseitigen Ende der Auslage 22 transportierte vorgetrocknete Luft trifft zwischen den Kettenrädern der Auslagetrommel 32 auf die frisch bedruckte Oberfläche der Bogen, die von den Bogengreifern 18 des Kettenförderers 20 vom Gegendruckzylinder 16 des letzten Druckwerks 14 abgezogen werden, so daß die Bogen unmittelbar nach dem Verlassen des letzten Druckzylinders 16 mit der getrockneten Luft beaufschlagt werden. Dort, wo die Auslagetrommel 32 nicht von zwei Kettenrädern sondern von einer durchgehenden Trommel gebildet wird, wird diese zweckmäßig als Luftkissentrommel ausgebildet und von innen her mit vorgetrockneter Luft beaufschlagt, die auf die dem Trommelumfang zugewandte druckfeuchte Oberfläche der Bogen trifft.

In Anbetracht ihrer geringen absoluten Feuchte bewirkt die getrocknete Luft dort eine schlagartige Verdunstung von oberflächlich auf der Druckfarbe und dem Bedruckstoff haftendem Wasser. Dieses Oberflächenwasser findet sich vor allem auf den unbedruckten Flächen des Bedruckstoffs sowie auf denjenigen Flächen der Druckfarbe, die bereits vor dem Durchlauf durch das letzte Druckwerk aufgebracht wurden, weil diesen Flächen im letzten Druckwerk mit wasserhaltigem Feuchtmittel befeuchtete Flächen des Druckzylinders gegenüberliegen, von denen beim Abziehen des Bedruckstoffs Wasser mitgerissen wird. Jedoch haften auch an der im letzten Druckwerk aufgebrachten Druckfarbe kleinere Mengen Oberflächenwasser, das zuvor in die Druckfarbe einemulgiert wurde und beim Drucken zur Farboberfläche migriert.

Das an der Druckfarbe und am Bedruckstoff anhaftende Wasser wird durch die Beaufschlagung mit der getrockneten Luft verdunstet, bevor es auf den unbedruckten Flächen in den Bedruckstoff wegschlagen bzw. auf der Druckfarbe mit aufgebrachtem Puder in Berührung kommen kann. Somit wird durch die schnelle Verdunstung des Oberflächenwassers zum einen die Wasseraufnahme in den Bedruckstoffs verringert und zum anderen verhindert, daß Wasser auf der Druckfarbe von Puderpartikeln aufgenommen wird.

Der zuletzt genannte Effekt ist besonders ausgeprägt, wenn durch die Unterbrechung der Luftströmung entlang des Leertrums 36 des Kettenförderers 20 und/oder die Trennwand 99 der Zustrom von mitgeführtem Puder in den Bereich zwischen der Auslagetrommel 32 und dem Puderapparat 50 verhindert wird, so daß erst unterhalb des Puderapparats 50 Puder auf die Oberfläche des Bedruckstoffs und der Druckfarbe gelangen kann, wenn diese durch die Zufuhr der getrockneten Luft bereits oberflächlich getrocknet ist. Dasselbe gilt natürlich auch für den Fall, wo der Bogen innerhalb der Auslage überhaupt nicht mit Puder bestäubt wird.

Im Bereich der Auslagetrommel 32 wird die trockene Luft zusammen mit dem Kettenförderer 20 umgelenkt, so daß sie nach ihrer Zufuhr auf die frisch bedruckte Oberseite der Bogen im Gleichstrom mit diesen in Bewegungsrichtung des Fördertrums 30 abtransportiert wird, wobei sich ihre absolute Feuchte infolge der Verdunstung des Oberflächenwassers erhöht. Bei dem Ausführungsbeispiel in Fig. 5 bewirkt die Umlenkung von trockener Luft vor der Wanne 57 nach unten, daß ein Teil der über den Bogen zur Auslage strömenden und bereits mit Feuchtigkeit beladenen Luft erneut durch trockene Luft ersetzt wird.

In Bewegungsrichtung der Bogen hinter dem Puderapparat 50 wird ein Teil der mit Feuchtigkeit und Puder beladenen Luft auf der Unterseite der Wanne 56 abgesaugt.

Durch die beschriebenen Maßnahmen kann die Feuchtigkeit auf der Druckfarbe und dem Bedruckstoff ohne zusätzliche Trocknungseinrichtungen innerhalb kürzester Zeit, d.h. innerhalb von 0,1 bis 0,2 sec verdunstet werden, so daß die Oberfläche der Druckfarbe und des Bedruckstoffs beim Hindurchtritt der Bogen unter dem Puderapparat 50 bereits so weit getrocknet sind, daß es nicht oder nur in sehr geringem Umfang zu einem Anhaften von Puder kommt. Dadurch erhält man selbst bei matt gestrichenen Bedruckstoffen ein hochglänzendes Druckerzeugnis mit sehr guter Bildqualität.

Weiter wird durch die beschriebenen Maßnahmen im wesentlichen nur die beim Bedrucken zugeführte oberflächliche Feuchtigkeit beseitigt, ohne daß sich der Feuchtigkeitsgehalt im Inneren des Bedruckstoffs wesentlich verändert. Durch den gegenüber dem Feuchtigkeitsgehalt im Papierstapel 8 im wesentlichen unveränderten Feuchtigkeitsgehalt im Bogenablagestapel 26 kann die Zeit bis zur Weiterverarbeitung verringert werden.

Gleichzeitig bildet die im Gleichstrom mit dem Fördertrum 30 des Kettenförderers 20 in Richtung Bogenablagestapel 26 transportierte getrocknete Luft nach ihrem Heranführen an die Bogen oberhalb und unterhalb derselben ein Luftpolster oder Luftkissen, das zur Beruhigung des Bogenlaufs beiträgt. Auf der Unterseite des Bogens kann das Luftpolster durch Zufuhr von getrockneter Luft aus den Bogenleitblechen 38 ergänzt und verstärkt werden, wobei diese Luftzufuhr insbesondere bei beidseitig bedruckten Bogen auch auf deren bedruckter Unterseite noch für eine gewisse Trocknungswirkung sorgt.

Fig. 6 zeigt ein Ausführungsbeispiel ohne die Merkmale des kennzeichnenden Teils der unabhängigen Patentansprüche 1 und 9, mit anderen Ausgestaltungen. Im Unterschied zu den zuvor beschriebenen Ausführungsbeispielen ist dem Kältetrockner 106 dort ein Sorptionstrockner 120 nachgeschaltet, in dem der im Kältetrockner 106 vorgetrockneten Luft weitere Feuchtigkeit entzogen wird, so daß ihr Restwassergehalt weniger als 0,1 g/m³ beträgt. Der Sorbtionstrockner 120 enthält ein stark hygroskopisches Medium, wie beispielsweise CaSO₄, BaO, KOH oder ein anderes, gewöhnlich zur Trocknung von Druckluft eingesetztes Trocknungsmittel. Der Sorptionstrockner 120 besitzt zwei mit dem Trocknungsmittel gefüllte Kammern, von denen jeweils eine von der Druckluft durchströmt wird, während in der anderen das Trocknungsmittel regeneriert wird. Falls die zum Verdichter 108 zugeführte Luft in der Nähe der Druckmaschine 2 oder der Bogenauslage 22 angesaugt wird und Lösungsmittel enthält, kann zusätzlich zum Sorptionstrockner 120 noch ein mit Aktivkohle gefüllter Adsorptionsfilter (nicht dargestellt) vorgesehen sein, um auch den Lösungsmittelgehalt der Luft zur Beschleunigung der Trocknung zu verringern.

Zum anderen werden bei diesem Ausführungsbeispiel nicht nur die Bogenleitbleche 38 und die Leitbügelbläser 40 mit getrockneter Luft beaufschlagt, sondern zusätzlich auch noch die als Luftkissentrommel ausgebildete Auslagetrommel 32, vor den Bogenbremsen 42 angeordnete Blasluftdüsen 122 und ein an Stelle der Auslagelüfter 46 über der Bogenaustrittsöffnung 44 angeordneter Blasluftrechen 124 mit nach unten weisenden Luftaustrittsdüsen, aus denen taktweise gesteuert Blasluft von oben auf den jeweils auslegenden Bogen geblasen wird, um diesen zu beruhigen und den Auslegevorgang zu beschleunigen. Weiter sind an Stelle des Düsenkastens 58 im ansteigenden Teil der Bogenauslage 22 zwischen dem Fördertrum 30 und dem Leertrum 36 des Kettenförderers 20 drei zusätzliche, im Abstand voneinander quer durch den Zwischenraum 52 verlaufende und mit Luftaustrittsdüsen versehene Blasluftrohre 126, 128, 130 vorgesehen, durch welche der Bereich oberhalb der auf dem Fördertrum 30 mitgeführten Bogen mit getrockneter Luft beaufschlagt wird. Um ein Flattern der Bogen auf dem Fördertrum 30 zu verhindern, sind die Blasluftdüsen 126, 128, 130 oberhalb eines engmaschigen Gitters 132 angeordnet, das zur Vergleichmäßigung und Beruhigung der Luftströmung dient.

Die Auslagetrommel 32, die Blasluftdüsen 122, 126, 128, 130 und der Blasluftrechen 124 sind ebenso wie die Bogenleitbleche 38 und die Leitbügelbläser 40 jeweils durch Luftleitungen mit dem Sorptionstrockner 120 verbunden, wobei in den Luftleitungen angeordnete Drosselventile 140 eine taktweise und mengen- oder druckgesteuerte Zufuhr der getrockneten Luft gestatten.

Zwischen dem Kältetrockner 106 und dem Sorptionstrockner 120 ist ein Wärmetauscher 134 angeordnet, in dem die im Kältetrockner 106 abgekühlte Druckluft wieder auf eine Temperatur zwischen 30 und 40°C erwärmt wird, um ihr Feuchtigkeitsaufnahmevermögen zu steigern, ohne die Umgebung der Bogenauslage 22 übermäßig aufzuheizen. Der Wärmetauscher 134 wird mit einem warmen Wärmetransportmedium gespeist, das durch die Abwärme von Antriebsmotoren der Druckmaschine 2 erwärmt oder in anderen Wärmequellen erwärmt werden kann.

Zweckmäßig werden die Blasluftdüsen 122, 126, 128, 130 nach einem längeren Stillstand der Druckmaschine 2 bereits vor der Inbetriebnahme der Bogenauslage 22 mit getrockneter Luft beaufschlagt, um das Gehäuse 24 zu spülen, so daß aus der Umgebung eingeströmte Luft mit einem höheren Feuchtegehalt daraus entfernt werden kann.

Durch die in Verbindung mit Fig. 6 beschriebenen Maßnahmen werden die Bogen zwischen ihrem Austritt aus der Druckmaschine 2 und ihrer Ankunft auf dem Bogenablagestapel 26 so weit getrocknet, daß auch ohne eine Bestäubung mit einem Puder kein Ablegen der Bogen erfolgt. Die in Fig. 6 dargestellte Bogenauslage weist daher keinen Puderapparat 50 auf, wodurch nicht nur eine Puderbelastung im Inneren und in der Umgebung der Bogenauslage 22 vermieden, sondern auch die Zeit bis zur Weiterverarbeitung weiter verkürzt werden kann, weil die Verdunstung aus der Druckfarbe oder dem Bedruckstoff nicht durch aufgebrachten Puder behindert wird.

In der Praxis konnte bei einer Druckmaschine mit den in Verbindung mit Fig. 3 beschriebenen erfindungsgemäßen Einrichtungen zur Beschleunigung der Trocknung sowie zum Freihalten des unmittelbar hinter der Druckmaschine 2 liegenden Bereichs von Puder die Wartezeit bis zum Umschlagen von etwa 3 Std. auf etwa 1 Std. und die Wartezeit bis zur Weiterverarbeitung von etwa 10 Std. auf etwa 4 Std. verkürzt werden. Weiter konnten weder beim Widerdruck noch bei der Weiterverarbeitung Druckbildverletzungen beobachtet werden, während in einer ansonsten gleichen, jedoch nicht mit den erfindungsgemäßen Einrichtungen versehenen Druckmaschine trotz der längeren Wartezeiten beim Widerdruck geringe Druckbildverletzungen und bei der Weiterverarbeitung Kratzer auf den Seiten 3, 4, 8 und 9 sowie Karbonierung beobachtet wurde.

## Patentansprüche

1. Offsetdruckverfahren, bei dem ein Bedruckstoff in Form einzelner Bogen in einer Bogenoffsetdruckmaschine (2) mit einer oder mehreren Druckfarben bedruckt wird, deren Trocknung durch Wegschlagen und Vernetzung infolge Oxidation erfolgt, bei dem die Bogen dann von einer Bogenfördereinrichtung (20) durch ein Gehäuse (24) einer Bogenauslage (22) über einen Bogenablagestapel (26) gefördert werden, und bei dem zuvor durch Entzug von Wasser getrocknete Luft so in das Gehäuse (24) der Bogenauslage (22) zugeführt wird, dass die unmittelbar zuvor bedruckten Breitseitenflächen der Bogen mit der zugeführten trockenen Luft beaufschlagt werden, **dadurch gekennzeichnet, dass** die getrocknete Luft nahe dem Bewegungspfad eines Leertrums (36) der Bogenfördereinrichtung (20) in das Gehäuse (24) zugeführt wird, so dass sie durch die Sogwirkung des Leertrums (36) in einen unmittelbar hinter einem letzten Zylinder (16) der Offsetdruckmaschine (2) liegenden Bereich der Bogenauslage (24) transportiert wird und dort auf die unmittelbar zuvor bedruckten Breitseitenflächen der Bogen trifft.

2. Druckverfahren nach Anspruch 1, **dadurch gekennzeichnet, dass** die getrocknete Luft im Abstand von der Druckmaschine (2) in das Gehäuse (24) der Bogenauslage (22) zugeführt und durch die Sogwirkung des Leertrums (36) in Richtung der Druckmaschine (2) transportiert wird.

3. Druckverfahren nach Anspruch 1 oder 2, **dadurch gekennzeichnet, dass** die getrocknete Luft in den Bewegungsweg des Leertrums (36) der Bogenfördereinrichtung (20) zugeführt wird.

4. Druckverfahren nach einem der Ansprüche 1 bis 3, **dadurch gekennzeichnet, dass** in Abhängigkeit von der Druckgeschwindigkeit mehr oder weniger getrocknete Luft in das Gehäuse (24) zugeführt wird.

5. Druckverfahren nach einem der Ansprüche 1 bis 4, **dadurch gekennzeichnet, dass** mindestens ein Teil der getrockneten Luft nach einem Heranführen an die unmittelbar zuvor bedruckten Breitseitenflächen der Bogen umgelenkt und im Gleichstrom mit den Bogen abtransportiert wird.

6. Druckverfahren nach einem der Ansprüche 1 bis 5, **dadurch gekennzeichnet, dass** die unmittelbar zuvor bedruckten Breitseitenflächen der Bogen während ihres Transports zum Bogenablagestapel mindestens 0,2 s lang dem Einfluss der getrockneten Luft ausgesetzt werden, bevor sie mit einem Puder bestäubt werden.

7. Druckverfahren nach einem der Ansprüche 1 bis 6, **dadurch gekennzeichnet, dass** in einem horizontalen Teilstück der Bogenauslage (22) über der Oberseite der Bogen Luft abgesaugt wird.

8. Druckverfahren nach einem der Ansprüche 1 bis 7, **dadurch gekennzeichnet, dass** ein Zustrom von mit Feuchtigkeit und/oder mit Puder beladener Luft aus der Umgebung und/oder aus dem Inneren der Bogenauslage in den.unmittelbar hinter dem letzten Zylinder (16) der Druckmaschine (2) liegenden Bereich blockiert wird.

9. Offsetdruckmaschine zum Bedrucken eines Bedruckstoffs in Form einzelner Bogen mit einer oder mehreren Druckfarben, deren Trocknung durch Wegschlagen und Vernetzung infolge Oxidation erfolgt, umfassend eine Bogenauslage (22) mit einem Gehäuse (24) und einer die Bogen über einen Bogenablagestapel (26) fördernden Bogenfördereinrichtung (20), Einrichtungen (108, 106, 58, 59, 95, 97, 120, 122, 126, 128, 130) zum Zuführen von zuvor in einem Trockner (106, 120) durch Entzug von Wasser getrockneter Luft in das Gehäuse (24) der Bogenauslage, sowie Einrichtungen (36, 58, 95, 97) zum Beaufschlagen der unmittelbar zuvor bedruckten Breitseitenflächen der Bogen mit der getrockneten Luft, **dadurch gekennzeichnet, dass** die Luftzufuhreinrichtungen (108, 106, 58, 59, 95, 97, 120, 122, 126, 128, 130) mindestens eine Lufteintrittsöffnung (58, 95) umfassen, die nahe dem Bewegungspfad eines Leertrums (36) der Bogenfördereinrichtung (20) in das Gehäuse (24) mündet, so dass die einströmende trockene Luft durch die Sogwirkung des Leertrums (36) in einen unmittelbar hinter einem letzten Zylinder (16) der Offsetdruckmaschine (2) liegenden Bereich der Bogenauslage (22) transportiert wird und dort auf die unmittelbar zuvor bedruckten Breitseitenflächen der Bogen trifft.

10. Druckmaschine nach Anspruch 9, **dadurch gekennzeichnet, dass** die Lufteintrittsöffnung (58, 95) im Abstand von der Druckmaschine ins Gehäuse mündet.

11. Druckmaschine nach Anspruch 9 oder 10, **dadurch gekennzeichnet, dass** die Lufteintrittsöffnung (58, 95) über dem Leertrum (36) in das Gehäuse (24) mündet.

12. Druckmaschine nach einem der Ansprüche 9 bis 11, **dadurch gekennzeichnet, dass** die Luftzufuhreinrichtungen (108, 106, 58, 59, 95, 97, 122, 126, 128, 130) mindestens einen Luftspeicher (97) umfassen, der unter Atmosphärendruck stehende getrocknete Luft enthält und mit einer der Lufteintrittsöffnungen (95) kommuniziert.

13. Druckmaschine nach einem der Ansprüche 9 bis 12, **dadurch gekennzeichnet, dass** die Luftzufuhreinrichtungen (108, 106, 58, 59, 95, 97, 122, 126, 128, 130, 134) einen Kältetrockner (106) und/oder einen Sorptionstrockner (120) zum Trocknen der zugeführten Luft umfassen.

14. Druckmaschine nach einem der Ansprüche 9 bis 13, **dadurch gekennzeichnet, dass** die Luftzufuhreinrichtungen (108, 106, 58, 59, 95, 97, 122, 126, 128, 130, 134) eine Heizeinrichtung (134) zum Erwärmen der getrockneten Luft umfassen.

15. Druckmaschine nach einem der Ansprüche 9 bis 14, **dadurch gekennzeichnet, dass** Bogenführungs- und Bogenübergabeeinrichtungen (32, 38, 40, 124) der Bogenauslage (22) mit der getrockneten Luft beaufschlagbar sind.

16. Druckmaschine nach einem der Ansprüche 9 bis 15, **gekennzeichnet durch** Einrichtungen (58, 56, 59, 57, 66, 68) zum Blockieren eines Zustroms von mit Feuchtigkeit und/oder Puder beladener Luft aus der Umgebung und/oder aus dem Inneren der Bogenauslage (22) in den unmittelbar hinter dem letzten Zylinder (16) der Druckmaschine (2) liegenden Bereich.

17. Druckmaschine nach einem der Ansprüche 9 bis 16, **dadurch gekennzeichnet, dass** die Menge der in das Gehäuse (24) zugeführten Luft von der Bewegungsgeschwindigkeit der Bogenfördereinrichtung (20) abhängt.

18. Druckmaschine nach einem der Ansprüche 9 bis 17, **gekennzeichnet durch** eine in einem horizontalen Teilstück der Bogenauslage (22) über der Oberseite der Bogen angeordnete Luftabsaugeinrichtung (56).

## Claims

1. Offset printing method, in which a printing material in the form of individual sheets is printed in a sheet-fed offset printing machine (2) with one or more printing inks, whose drying is carried out by absorption and crosslinking as a result of oxidation, in which the sheets are then conveyed by a sheet conveying device (20) through a housing (24) of a sheet delivery (22) over a sheet deposit stack (26), and in which air previously dried by removal of water is fed into the housing (24) of the sheet delivery (22) in such a way that the immediately previously printed broadside areas of the sheets are acted on by the dry air fed in, **characterized in that** the dried air is fed into the housing (24) close to the movement path of a empty run (36) of the sheet conveying device (20), so that it is transported by the suction action of the empty run (36) into a region of the sheet delivery (22) which is located immediately downstream of a last cylinder (16) of the offset printing machine (2), and there strikes the immediately previously printed broadside areas of the sheets.

2. Printing method according to Claim 1, **characterized in that** the dried air is fed into the housing (24) of the sheet delivery (22) at a distance from the printing machine (2) and is transported in the direction of the printing machine (2) by the suction action of the empty run (36).

3. Printing method according to Claim 1 or 2, **characterized in that** the dried air is fed into the movement path of the empty run (36) of the sheet conveying device (20).

4. Printing method according to one of Claims 1 to 3, **characterized in that**, depending on the printing speed, more or less dried air is fed into the housing (24).

5. Printing method according to one of Claims 1 to 4, **characterized in that** at least some of the dried air, after being led up to the immediately previously printed broadside areas of the sheets, is deflected and transported away in cocurrent with the sheets.

6. Printing method according to one of Claims 1 to 5, **characterized in that**, during their transport to the sheet deposit stack, the immediately previously printed broadside areas of the sheets are subjected to the influence of the dried air for at least 0.2 s before they are dusted with a powder.

7. Printing method according to one of Claims 1 to 6, **characterized in that**, in a horizontal portion of the sheet delivery (22), air is extracted over the upper side of the sheets.

8. Printing method according to one of Claims 1 to 7, **characterized in that** an inward flow of air laden with moisture and/or with powder from the environment and/or from the interior of the sheet delivery into the region located immediately downstream of the last cylinder (16) of the printing machine (2) is blocked.

9. Offset printing machine for printing a printing material in the form of individual sheets with one or more printing inks, whose drying is carried out by absorption and crosslinking as a result of oxidation, comprising a sheet delivery (22) with a housing (24) and a sheet conveying device (20) that conveys the sheets over a sheet deposit stack (26), devices (108, 106, 58, 59, 95, 97, 120, 122, 126, 128, 130) for feeding air previously dried by removing water in a drier (106, 120) into the housing (24) of the sheet delivery, and devices (36, 58, 95, 97) to act on the immediately previously printed broadside areas of the sheets with the dried air, **characterized in that** the air feed devices (108, 106, 58, 59, 95, 97, 120, 122, 126, 128, 130) comprise at least one air inlet opening (58, 95), which opens into the housing (24) close to the movement path of an empty run (36) of the sheet conveying device (20), so that the dry air flowing in is transported by the suction action of the empty run (36) into a region of the sheet delivery (22) which is located immediately downstream of a last cylinder (16) of the offset printing machine (2), and there strikes the immediately previously printed broadside areas of the sheets.

10. Printing machine according to Claim 9, **characterized in that** the air inlet opening (58, 95) opens into the housing at a distance from the printing machine.

11. Printing machine according to Claim 9 or 10, **characterized in that** the air inlet opening (58, 95) opens into the housing (24) above the empty run (36).

12. Printing machine according to one of Claims 9 to 11, **characterized in that** the air feed devices (108, 106, 58, 59, 95, 97, 122, 126, 128, 130) comprise at least one air reservoir (97), which contains dried air at atmospheric pressure and communicates with one of the air inlet openings (95).

13. Printing machine according to one of Claims 9 to 12, **characterized in that** the air feed devices (108, 106, 58, 59, 95, 97, 122, 126, 128, 130, 134) comprise a refrigerating drier (106) and/or a sorption drier (120) for drying the air fed in.

14. Printing machine according to one of Claims 9 to 13, **characterized in that** the air feed devices (108, 106, 58, 59, 95, 97, 122, 126, 128, 130, 134) comprise a heating device (134) for heating the dried air.

15. Printing machine according to one of Claims 9 to 14, **characterized in that** sheet-guiding and sheet transfer devices (32, 38, 40, 124) belonging to the sheet delivery (22) can be acted on with the dried air.

16. Printing machine according to one of Claims 9 to 15, **characterized by** devices (58, 56, 59, 57, 66, 68) for blocking an inward flow of air laden with moisture and/or powder from the environment and/or from the interior of the sheet delivery (22) into the region located immediately downstream of the last cylinder (16) of the printing machine (2).

17. Printing machine according to one of Claims 9 to 16, **characterized in that** the amount of air fed into the housing (24) depends on the movement speed of the sheet conveying device (20).

18. Printing machine according to one of Claims 9 to 17, **characterized by** an air extraction device (56) arranged in a horizontal portion of the sheet delivery (22), above the upper side of the sheets.

## Revendications

1. Procédé d'impression offset, dans lequel un matériau à imprimer sous forme de feuilles individuelles est imprimé dans une imprimante offset (2) pour feuilles avec une ou plusieurs encres d'impression, dont le séchage s'effectue par absorption et réticulation par suite d'une oxydation, dans lequel les feuilles sont alors acheminées depuis un dispositif de transport de feuilles (20) à travers un boîtier (24) d'une sortie de feuilles (22) par-dessus un empilage de feuilles (26), et dans lequel de l'air séché préalablement par extraction d'eau est apporté dans le boîtier (24) de la sortie de feuilles (22) de telle sorte que les faces larges des feuilles qui viennent juste d'être imprimées soient frappées par l'air sec apporté, **caractérisé en ce que** l'air séché est apporté à proximité du chemin de passage d'un brin mené (36) du dispositif de transport de feuilles (20) de sorte qu'il soit transporté sous l'effet d'aspiration du brin mené (36) dans une région de la sortie de feuilles (24) se trouvant directement derrière un dernier cylindre (16) de l'imprimante offset (2) et qu'il vienne frapper à cet endroit les faces larges des feuilles qui viennent juste d'être imprimées.

2. Procédé d'impression selon la revendication 1, **caractérisé en ce que** l'air séché est apporté à l'écart de l'imprimante (2) dans le boîtier (24) de la sortie de feuilles (22) et est transporté sous l'effet d'aspiration du brin mené (36) dans la direction de l'imprimante (2).

3. Procédé d'impression selon la revendication 1 ou 2, **caractérisé en ce que** l'air séché est apporté dans le chemin de passage du brin mené (36) du dispositif de transport de feuilles (20).

4. Procédé d'impression selon l'une quelconque des revendications 1 à 3, **caractérisé en ce qu'**en fonction de la vitesse d'impression, de l'air plus ou moins séché est apporté dans le boîtier (24).

5. Procédé d'impression selon l'une quelconque des revendications 1 à 4, **caractérisé en ce qu'**au moins une partie de l'air séché est dévié après avoir été approché des faces larges des feuilles qui viennent d'être imprimées et est évacué dans le même sens en même temps que les feuilles.

6. Procédé d'impression selon l'une quelconque des revendications 1 à 5, **caractérisé en ce que** les faces larges des feuilles qui viennent d'être imprimées sont soumises pendant leur transport vers l'empilement de feuilles pendant au moins 0,2 s à l'influence de l'air séché, avant d'être saupoudrées de poudre.

7. Procédé d'impression selon l'une quelconque des revendications 1 à 6, **caractérisé en ce que**, dans une partie horizontale de la sortie de feuilles (22), de l'air est aspiré au-dessus de la face supérieure des feuilles.

8. Procédé d'impression selon l'une quelconque des revendications 1 à 7, **caractérisé en ce qu'**un courant d'apport d'air chargé d'humidité et/ou de poudre provenant de l'environnement et/ou de l'intérieur de la sortie de feuilles est bloqué dans la région se trouvant directement derrière le dernier cylindre (16) de l'imprimante (2).

9. Imprimante offset pour l'impression d'un matériau à imprimer sous forme de feuilles individuelles avec une ou plusieurs encres d'impression, dont le séchage s'effectue par absorption et réticulation par suite d'une oxydation, comprenant une sortie de feuilles (22) avec un boîtier (24) et un dispositif de transport de feuilles (20) acheminant les feuilles sur un empilement de feuilles (26), des dispositifs (108, 106, 58, 59, 95, 97, 120, 122, 126, 128, 130) pour apporter de l'air séché auparavant dans un sécheur (106, 120) par extraction d'eau dans le boîtier (24) de la sortie de feuilles, ainsi que des dispositifs (36, 58, 95, 97) pour frapper les faces larges des feuilles qui viennent d'être imprimées avec l'air séché, **caractérisée en ce que** les dispositifs d'apport d'air (108, 106, 58, 59, 95, 97, 120, 122, 126, 128, 130) comprennent au moins une ouverture d'entrée d'air (58, 95) qui débouche à proximité du chemin de passage d'un brin mené (36) du dispositif de transport de feuilles (20) dans le boîtier (24), de sorte que l'air sec entrant soit transporté sous l'effet d'aspiration du brin mené (36) dans une région de la sortie de feuilles (22) se trouvant immédiatement derrière un dernier cylindre (16) de l'imprimante offset (2) et qu'il vienne frapper à cet endroit les faces larges des feuilles qui viennent juste d'être imprimées.

10. Imprimante selon la revendication 9, **caractérisée en ce que** l'ouverture d'entrée d'air (58, 95) débouche à l'écart de l'imprimante dans le boîtier.

11. Imprimante selon la revendication 9 ou 10, **caractérisée en ce que** l'ouverture d'entrée d'air (58, 95) débouche au-dessus du brin mené (36) dans le boîtier (24).

12. Imprimante selon l'une quelconque des revendications 9 à 11, **caractérisée en ce que** les dispositifs d'apport d'air (108, 106, 58, 59, 95, 97, 122, 126, 128, 130) comprennent au moins un réservoir d'air (97) qui contient de l'air séché se trouvant à la pression atmosphérique et communiquant avec l'une des ouvertures d'entrée d'air (95).

13. Imprimante selon l'une quelconque des revendications 9 à 12, **caractérisée en ce que** les dispositifs d'apport d'air (108, 106, 58, 59, 95, 97, 122, 126, 128, 130, 134) comprennent un sécheur frigorifique (106) et/ou un sécheur à sorption (120) pour le séchage de l'air apporté.

14. Imprimante selon l'une quelconque des revendications 9 à 13, **caractérisée en ce que** les dispositifs d'apport d'air (108, 106, 58, 59, 95, 97, 122, 126, 130, 134) comprennent un dispositif de chauffage (134) pour réchauffer l'air séché.

15. Imprimante selon l'une quelconque des revendications 9 à 14, **caractérisée en ce que** des dispositifs de guidage et de transfert des feuilles (32, 38, 40, 124) de la sortie de feuilles (22) peuvent être sollicités avec l'air séché.

16. Imprimante selon l'une quelconque des revendications 9 à 15, **caractérisée par** des dispositifs (58, 56, 59, 57, 66, 68) pour bloquer un courant d'air chargé d'humidité et/ou de poudre provenant de l'environnement et/ou de l'intérieur de la sortie de feuilles (22) dans la région se trouvant immédiatement derrière le dernier cylindre (16) de l'imprimante (2).

17. Imprimante selon l'une quelconque des revendications 9 à 16, **caractérisée en ce que** la quantité de l'air apporté dans le boîtier (24) dépend de la vitesse de déplacement du dispositif de transport de feuilles (20).

18. Imprimante selon l'une quelconque des revendications 9 à 17, **caractérisée par** un dispositif d'aspiration d'air (56) disposé dans une partie horizontale de la sortie de feuilles (22) au-dessus de la face supérieure des feuilles.
